# EUROPÄISCHE PATENTSCHRIFT

(11) **EP 3 621 488 B1**
(45) Veröffentlichungstag und Bekanntmachung des Hinweises auf die Patenterteilung: **10.03.2021**
(21) Anmeldenummer: 18722545.3
(22) Anmeldetag: 07.05.2018
(51) Int. Cl.: A47C 1/026

(54) **SCHWENKBESCHLAG UND MÖBEL**
PIVOT FITTING AND PIECE OF FURNITURE
FERRURE PIVOTANTE ET MEUBLE

(30) Priorität: 11.05.2017 DE 102017110253
(43) Veröffentlichungstag der Anmeldung: 18.03.2020
(73) Patentinhaber: Hettich Franke GmbH & Co. KG, 72336 Balingen-Weilstetten (DE)
(72) Erfinder: NILL, Oliver, 72379 Hechingen (DE)
(74) Vertreter: Dantz, Jan Henning
(86) Internationale Anmeldenummer: PCT/EP2018/061682
(87) Internationale Veröffentlichungsnummer: WO 2018/206486

(56) Entgegenhaltungen:
- EP-A1- 2 544 567
- US-A- 3 779 655

## Beschreibung

Die vorliegende Erfindung betrifft einen Schwenkbeschlag gemäß dem Oberbegriff des Anspruchs 1 sowie ein Möbel mit einem solchen Schwenkbeschlag.

Ein gattungsgemäßer Schwenkbeschlag ist beispielsweise aus der US3779655 A bekannt. Ein weiter Schwenkbeschlag ist aus der EP 2 544 567 B1 bekannt. Bei dem dort offenbarten Schwenkbeschlag sind über einen Rastmechanismus zwei Hebel relativ zueinander fixierbar. Einer dieser Hebel kann dabei an einem Grundkörper oder Sitzteil eines Polstermöbels befestigt sein, während der zweite Hebel beispielsweise zur Fixierung einer verschwenkbar gelagerten Kopfstütze dient, die mithilfe des Schwenkbeschlages aus einer Ausgangsstellung in vorbestimmten Raststufen fixiert werden.

Um diese Fixierstellung weiter in Verstellrichtung zu verändern, kann der Rastbeschlag in einfacher Weise weiter verschwenkt werden. Um hingegen eine neue Raststellung zu erreichen, die beim vorausgegangenen Einstellvorgang bereits durchlaufen wurde, ist es notwendig, den Rastbeschlag vollständig in eine Endstellung zu verschwenken und von da aus den Rastbeschlag zurück in seine Grundstellung zu verschwenken, um anschließend den Rastbeschlag wieder in der anfänglichen Verschwenkrichtung in die gewünschte Raststufe zu verschwenken.

Zur Umschaltung des Schwenkbeschlags muss dieser um einen vorbestimmten Verstellwinkel von etwa 20° über die Verrastung hinaus in Verstellrichtung verschwenkbar sein.

Aufgabe der vorliegenden Erfindung ist es, einen Schwenkbeschlag bereitzustellen, bei dem der Verstellvorgang von einer ersten in eine zweite Raststellung nochmals einfacher durchführbar und mit dem ein größerer Rastbereich bei gleichem Verstellweg ermöglicht ist.

Diese Aufgabe wird mit einem Schwenkbeschlag mit den Merkmalen des Anspruchs 1 gelöst.

Die Aufgabe wird des Weiteren durch ein Möbel mit einem solchen Schwenkbeschlag gemäß Anspruch 17 gelöst.

Der erfindungsgemäße Schwenkbeschlag, insbesondere für bewegliche Möbelteile an Sitz- oder Liegemöbeln, weist einen ersten Hebel und einen zweiten Hebel auf, die um eine gemeinsame Achse aus einer Grundstellung heraus um einen vorbestimmten Winkel schwenkbar zueinander gelagert sind.

Mit einem Klemm- oder Rastmechanismus des Schwenkbeschlages sind die beiden Hebel in unterschiedlichen Winkelstellungen innerhalb des vorbestimmten Winkels relativ zueinander fixierbar.

Der Klemm -oder Rastmechanismus weist dabei eine drehfest am zweiten Hebel festgelegte Verzahnung, wenigstens eine am ersten Hebel schwenkbar gelagerte und in Richtung der Verzahnung belastete Klinke auf, die in einer Raststellung in Eingriff mit der Verzahnung steht.

Der Klemm- oder Rastmechanismus weist des Weiteren eine um die gemeinsame Achse drehbar gelagerte erste Steuerscheibe auf, mit der die wenigstens eine Klinke nach Überfahren des vorbestimmten Winkels aus der Grundstellung in einer Verstellrichtung außer Eingriff mit der Verzahnung bringbar ist, so dass bei außer Eingriff mit der Verzahnung gebrachter Klinke durch Überfahren des vorbestimmten Winkel in einer Rückstellrichtung die beiden Hebel zurück in die Grundstellung verschwenkbar sind.

Die erste Steuerscheibe ist an der Verzahnung reibschlüssig anliegend mitnehmbar und um einen Schaltwinkel relativ zum ersten Hebel drehbar gelagert.

Eine um die gemeinsame Achse drehbar gelagerte zweite Steuerscheibe ist von der Verzahnung mitnehmbar und um einen Schaltwinkel relativ zur Verzahnung drehbar gelagert

Mit einem solchen Schwenkbeschlag ist es nun ermöglicht, auch bei einer Verschwenkung der Hebel zueinander in Rückstellrichtung diesen Verschwenkvorgang in einer Zwischenstellung anzuhalten und die Hebel in einer gewünschten Stellung zu verrasten, ohne dass die beiden Hebel erst in die Grundstellung zurück verschwenkt werden müssen.

Darüber hinaus ist ermöglicht, einen größeren Anteil des Verstellwegs als Rastweg zu nutzen, indem der benötigte Weg zur Umschaltung verkürzt ist. Vorteilhafte Ausführungsvarianten der Erfindung sind Gegenstand der Unteransprüche.

Die Verzahnung ist gemäß einer ersten vorteilhaften Ausführungsvariante als wenigstens eine zumindest teilkreisförmige Zahnscheibe mit einer an einem teilkreisförmigen Außenrand angeformten Außenverzahnung ausgebildet, die über eine Kraftwelle mit dem zweiten Hebel gekoppelt ist. Die Klinke weist einen Schwenkarm mit der Drehachse der Hebel zugewandten Zähnen auf.

Nach einer Ausführungsvariante ist die erste Steuerscheibe als Tellerfeder oder Federplatte ausgebildet ist. Dadurch ist ermöglicht, das erste Federelement einzusparen.

Eine solchermaßen ausgebildete Steuerscheibe ist kostengünstig herstellbar und in einfacher Weise im Klemmmechanismus zu montieren und gewährleistet eine hinreichende reibschlüssige Anlage der ersten Steuerscheibe an der Verzahnung.

Zur dauerhaften Kraftbeaufschlagung der Klinke weist der Klemmmechanismus ein Federelement auf, mit dem die wenigstens eine Klinke an die Verzahnung andrückbar ist.

Zur Bewegung der ersten Steuerscheibe relativ zur Zahnscheibe weist diese bevorzugt eine Aussparung auf, in der ein am ersten Hebel befestigter Steuerbolzen aufgenommen ist. Die Aussparung ist dabei derart bemessen, dass der Steuerbolzen um den Schaltwinkel relativ zur ersten Steuerscheibe verschiebbar ist.

Bevorzugt ist abständig von der Aussparung an einem Außenumfang der ersten Steuerscheibe eine Umschaltkontur vorgesehen, mit der die Klinke aus einer Rastposition mit der Verzahnung heraus in eine Nichtrastposition verschwenkbar ist. In einer Rastposition der Klinke liegt die Umschaltkontur in einer benachbart zu den eine Innenverzahnung bildenden Zähnen der vorgesehenen Ausnehmung der Klinke ein.

Die die Ausnehmung einfassenden Ränder der Klinke dienen dabei nach einer weiteren bevorzugten Ausführungsvariante als Stützflächen zur Abstützung der Klinke an der Umschaltkontur der ersten Steuerscheibe.

Dadurch ist ermöglicht, die Klinke sowohl bei Verschwenkung der Hebel zueinander in Verstellrichtung als auch in Rückstellrichtung außer Eingriff mit der Verzahnung zu halten.

Die Umschaltkontur ist nach einer bevorzugten Ausführungsvariante derart geformt, dass die Klinke bei Verstellung der Hebel zueinander in Verstellrichtung ab einem vorbestimmten Verstellwinkel auf einer ersten Stützfläche der Umschaltkontur abgestützt außer Eingriff mit der Verzahnung gehalten ist.

Dies ermöglicht bei der Verstellung der Hebel relativ zueinander in Verstellrichtung eine lautlose Verstellung, da die Klinke durch die Abstützung an der Umschaltkontur nicht in Eingriff mit der Verzahnung kommt und somit eine lautlose Verstellung gewährleistet.

Nach einer alternativen Ausführungsvariante ist die Umschaltkontur derart geformt ist, dass die Klinke bei Verstellung der Hebel zueinander in Verstellrichtung die Verzahnung berührend geführt ist.

Diese Variante der Umschaltkontur ermöglicht ein hörbares Rasten der Klinke bei der Verstellung in Verstellrichtung.

In beiden Varianten wird die gewünschte Rastposition jeweils geringfügig überfahren, so dass bei Belastung des Schwenkbeschlages und einer damit einhergehenden Relativverschwenkung der Hebel in Rückstellrichtung die Klinke von der Umschaltkontur der Steuerscheibe herunterrutscht und in die Verzahnung einrastet.

Nach einer weiteren Ausführungsvariante ist die Verzahnung mit der Kraftwelle einstückig, insbesondere als Sinterteil, ausgebildet, wobei die beiden Steuerscheiben seitlich der Zahnscheibe angeordnet sind.

Dadurch ist die Montage des Schwenkbeschlags erleichtert.

Denkbar ist auch, die Verzahnung und die Kraftwelle als separate Bauteile auszubilden, wobei in diesem Fall die Verzahnung drehfest mit der Kraftwelle gekoppelt ist.

Gemäß einer weiteren bevorzugten Ausführungsvariante ist die zweite Steuerscheibe als Ringscheibe mit einem die gemeinsame Achse aufnehmenden Langloch ausgebildet.

Bevorzugt weist die zweite Steuerscheibe einen sich in Richtung der Längserstreckung des Langlochs radial nach außen erstreckenden Schaltarm auf, der in einer am umfänglichen Rand der Zahnscheibe angeformten Ausnehmung aufgenommen ist, wobei die Ausnehmung in Verstellrichtung durch einen ersten Anschlag im Bereich der Außenverzahnung und in Rückstellrichtung durch einen zweiten Anschlag im Bereich einer sich an die Außenverzahnung anschließenden Erhebung begrenzt ist.

Dadurch ist in einfacher Weise eine begrenzte Schwenkbewegung der zweiten Steuerscheibe relativ zur Zahnscheibe der Verzahnung ermöglicht. Die Ausnehmung und die diese begrenzenden Anschläge sind dabei insbesondere in der als Sinterbauteil ausgeführten Variante der Verzahnung in einfacher Weise herstellbar.

Eine dem ersten Anschlag zugewandte erste Anlagefläche des Schaltarms und eine Außenflanke eines am freien Ende der Klinke angeformten Randzahns sind gemäß einer weiteren Ausführungsvariante derart geformt, dass bei Relativbewegung der Hebel in Rückstellrichtung die Klinke durch den Schaltarm von der Außenverzahnung wegdrückbar ist.

Dadurch ist ein Außer-Eingriff-Bringen der Klinke mit der Verzahnung bei nur sehr kleinem Verstellwinkel ermöglicht.

Eine radial außen liegende Stirnkante des Schaltarms steht dabei in einer Umschaltposition über die Außenverzahnung radial nach außen vor.

Nach einer weiteren Ausführungsvariante ist an einem dem Schaltarm entfernten Abschnitt der zweiten Steuerscheibe eine der radialen Verschiebung der zweiten Steuerscheibe sich an einen kreisförmigen Abschnitt der Ringscheibe anschließende Rampe angeformt.

Dies ermöglicht in einfacher Weise eine Verschiebung der zweiten Steuerscheibe kurz vor Erreichen der Umschaltposition, wobei der am ersten Hebel befestigte Steuerbolzen an dieser Rampe entlang geführt wird und dabei die zweite Steuerscheibe radial so verschiebt, dass die radial außen liegende Stirnkante des Schaltarms über die Außenverzahnung hinaus radial nach außen vorgeschoben wird.

In einer weiteren Ausführungsvariante ist zwischen Hebelköpfen der Deckel die Verzahnung sowie die beiden Steuerscheiben aufgenommen, wobei das Federelement zwischen den Hebelköpfen die Verzahnung und die Steuerscheibe umfänglich umgreifend angeordnet ist.

Das Federelement ermöglich so neben dem Andruck der Klinke auch den Schutz der Verzahnung, der Steuerscheiben und der Klinke vor Schmutz, was die Lebensdauer des Schwenkbeschlags weiter erhöht.

Das erfindungsgemäße Möbel zeichnet sich durch einen an diesem befestigten wie oben beschriebenen Schwenkbeschlag aus.

Nachfolgend werden Ausführungsbeispiele der Erfindung anhand der beiliegenden Zeichnungen erläutert. Es zeigen:
- Figur 1: eine Draufsicht einer ersten Ausführungsvariante eines erfindungsgemäßen Schwenkbeschlages,
- Figur 2: eine perspektivische Explosionsdarstellung des Schwenkbeschlages ohne Darstellung des zweiten Hebels,
- Figuren 3a, b: perspektivische Ansicht einer Ausführungsvariante der Verzahnung,
- Figur 4: eine perspektivische Ansicht der Verzahnung gemäß Figuren 3a und 3b mit daran angeordneter erster Steuerscheibe,
- Figur 5: eine Seitenansicht des Verzahnung gemäß Figuren 3a und 3b mit daran angeordneter erster Steuerscheibe,
- Figur 6: eine perspektivische Ansicht der ersten Steuerscheibe,
- Figur 7: eine Draufsicht auf die ersten Steuerscheibe gemäß Figur 6, montiert an der Verzahnung,
- Figur 8: eine Draufsicht auf eine alternative Ausführungsvariante der ersten Steuerscheibe, montiert an der Verzahnung,
- Figur 9: eine perspektivische Ansicht einer Ausführungsvariante der Klinke,
- Figur 10: eine schematische Draufsicht auf den Schwenkbeschlag gemäß Figur 1 mit weggelassenem ersten Deckel in einer Grundstellung,
- Figur 11: eine der Figur 10 entsprechende Darstellung des Schwenkbeschlages in einer ersten Rastposition,
- Figur 12: eine vergrößerte Ansicht eines Ausschnitts des Schwenkbeschlages gemäß Figur 10 bei weiter in Verstellrichtung verschwenkten Hebeln mit aus dem Eingriff mit der Verzahnung gebrachte Klinke,
- Figur 13: eine der Figur 12 entsprechende Darstellung mit alternativer Ausführungsvariante der Steuerscheibe, bei der die Klinke bei Verstellung der Hebel zueinander in Verstellrichtung von einer Rastposition in die nächst Rastposition gleitet,
- Figur 14: eine Draufsicht entsprechend Figur 10 in einer Rastposition,
- Figur 15: eine Draufsicht auf den Schwenkbeschlag gemäß Figur 10 in der Umschaltposition, bei der die beiden Hebel um den gesamten möglichen Winkel zueinander aus der Grundstellung heraus verschwenkt sind,
- Figur 16: eine der Figur 10 entsprechende Darstellung des Schwenkbeschlages während einer Verschwenkung in Rückstellrichtung,
- Figur 17: eine der Figur 10 entsprechende Darstellung des Schwenkbeschlages in einer Position vor Umstellung der Bewegungsrichtung der Hebel zueinander in Verstellrichtung,
- Figuren 18, 19 der Figur 10: entsprechende Darstellungen des Schwenkbeschlages während der Bewegung in Verstellrichtung bzw. Belastungsrichtung zur Erreichung der in Figur 19 gezeigten Rastposition,
- Figuren 20 bis 23: Draufsichten auf die rückwärtige Seite des Schwenkbeschlags gemäß Figur 10 bei Bewegung in Verstellrichtung vor bzw. bei Erreichen der Umschaltposition,
- Figuren 24, 25: Draufsichten auf die rückwärtige Seite des Schwenkbeschlags gemäß Figur 10 bei Bewegung in Rückstellrichtung nach Erreichen der Umschaltposition,
- Figuren 26 bis 28: perspektivische Darstellungen eines Möbels mit Armlehne in unterschiedlichen Rastpositionen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Schwenkbeschlages, der Hebel, der Verzahnung, der Klinke, der Steuerscheibe und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 26 bis 28 ist mit dem Bezugszeichen 100 ein hier beispielhaft als Polstermöbel ausgebildetes Möbel bezeichnet, das hier als Sitzmöbel, insbesondere als Sessel ausgebildet ist, mit einem Möbelkorpus 101, einer Rückenlehne 502 und einer Armlehne oder Kopfstütze 103. Die Armlehne oder Kopfstütze 503 ist dabei in unterschiedlichen Positionen am Möbelkorpus 101 verrastbar befestigt.

Zur Verstellung dient dabei ein hier mit dem Bezugszeichen 1 versehener Schwenkbeschlag, mit dem ermöglicht ist, die Arm- oder Kopflehne 103 aus der in Figur 26 gezeigten Grundstellung über die in Figur 27 gezeigte angewinkelte Stellung in die in Figur 28 gezeigte aufrechte Position zu verstellen und in diesen jeweiligen Positionen zu verrasten.

Mit dem Schwenkbeschlag 1, zu dem verschiedene Ausführungsvarianten von Schwenkbeschlägen im Folgenden beschrieben werden, ist es außerdem ermöglicht, diese Arm- oder Kopflehne 103 aus der in Figur 28 gezeigten Position zurück in die in Figur 27 gezeigte Position zu verstellen, ohne die Arm- oder Kopflehne 103 zunächst in Figur 26 gezeigte Grundstellung zurückschwenken zu müssen.

Ausführungsvarianten eines für eine solche Verstellung geeigneten Schwenkbeschlags wird im Folgenden anhand der Figuren 1 bis 26 beschrieben.

Der Schwenkbeschlag 1 weist einen ersten Hebel 2 und einen zweiten Hebel 3 auf, welche um eine gemeinsame Achse D aus einer Grundstellung heraus um einen vorbestimmten Winkel α schwenkbar zueinander gelagert sind.

Der Schwenkbeschlag 1 weist des Weiteren einen Klemmmechanismus auf, mit dem die beiden Hebel 2, 3 in unterschiedlichen Winkelstellungen innerhalb des vorbestimmten Winkels α relativ zueinander fixierbar sind.

Der Klemmmechanismus weist eine drehfest am zweiten Hebel 3 festgelegte Verzahnung 4 auf sowie wenigstens eine am ersten Hebel 2 schwenkbar gelagerte und in Richtung der Verzahnung 4 belastete Klinke 5, die in einer Raststellung in Eingriff mit der Verzahnung 4 steht.

Der Klemmmechanismus weist darüber hinaus eine um die gemeinsame Achse D drehbar gelagerte erste Steuerscheibe 7 auf, mit der die wenigstens eine Klinke 5 nach Überfahren des vorbestimmten Winkels α aus der Grundstellung in einer Verstellrichtung V außer Eingriff mit der Verzahnung 4 bringbar ist, so dass bei außer Eingriff mit der Verzahnung 4 gebrachter Klinke 5 durch Überfahren des vorbestimmten Winkels α in einer Rückstellrichtung R die beiden Hebel 2, 3 zurück in die Grundstellung verschwenkbar sind.

Die erste Steuerscheibe 7 ist dabei an der Verzahnung 4 reibschlüssig anliegend mitnehmbar und um einen Schaltwinkel β relativ zum ersten Hebel 2 drehbar gelagert.

Der erste Hebel 2 besteht hier aus zwei im Wesentlichen baugleichen Deckeln, nämlich einem ersten Deckel 2a und einem zweiten Deckel 2b.

Jeder dieser Deckel 2a, 2b weist einen Hebelarm 21 auf, der über einen Biegebereich 22 in einen Hebelkopf 23 übergeht. In dem Hebelkopf 23 ist eine kreisförmige Aufnahme 25 vorgesehen, die der Durchführung einer Kraftwelle 6 mit polygonaler Mantelfläche dient.

Zwischen den Hebelköpfen 23 des ersten Deckels 2a und des zweiten Deckels 2b ist die Verzahnung 4 sowie die erste Steuerscheibe 7 und eine zweite Steuerscheibe 9 aufgenommen. Die Verzahnung 4 weist in dieser Ausführungsvariante eine Zahnscheibe 41 auf, die einstückig mit der Kraftwelle 6, insbesondere als Sinterteil, ausgebildet ist.

Die Kraftwelle 6 ist zur drehfesten Verbindung mit dem zweiten Hebel 3 mit einer beispielsweise polygonalen Außenkontur 61 ausgebildet.

Die Kraftwelle 6 weist desweiteren eine Aufnahme 62 auf, in der ein Zentralbolzen 12 aufgenommen ist, mit dem die beiden Hebel 2, 3 axial aneinander fixiert sind.

Die Zahnscheibe 41 weist, wie in den Figuren 2 bis 4 dargestellt ist, eine an einem teilkreisförmigen Außenrand angeformte Außenverzahnung 42 auf.

Die zur Verrastung mit der Verzahnung 4 dienende Klinke 5 ist, wie in den Figuren 2 und 9 erkennbar, über einen hier an der Klinke angeformten Klinkenbolzen 59 schwenkbar am ersten Hebel 2 gelagert.

Denkbar ist auch, den Klinkenbolzen als separates Bauteil auszubilden, der dann in einer Lagerbohrung der Klinke 5 aufgenommen wäre. Der Klinkenbolzen 59 erstreckt sich dabei zwischen den beiden Hebelköpfen 23 des ersten Deckels 2a und des zweiten Deckels 2b.

Die erste Steuerscheibe 70 ist, wie in den Figuren 4 bis 6 gezeigt, als Tellerfeder oder Federplatte ausgebildet, die seitlich an der Zahnscheibe 41 der Verzahnung 4 angeordnet ist.

Eine auf ein Teilstück der Kraftwelle 6 aufgeschobene Ringscheibe 10 drückt die erste Steuerscheibe 70 unter Vorspannung gegen die Zahnscheibe 41 der Verzahnung 4. Zur Befestigung dieser Ringscheibe 10 auf dem Teilstück der Kraftwelle 6 ist die Ringscheibe 10 beispielsweise nach Art einer Wellensicherung unter Presspassung auf die Außenkontur 61 der Kraftwelle 6 aufgepresst. Denkbar sind auch andere Arten der Befestigung der Ringscheibe 10 an der Kraftwelle 6 wie beispielsweise Verschweißen, Aufpressen oder dergleichen. Die Ringscheibe 10 weist zur Drehsicherung gegenüber der Kraftwelle 6 sich von einem ringförmigen Grundkörper radial nach innen erstreckende Zungen auf, wie in Figur 4 gezeigt ist.

Eine Draufsicht auf eine Ausführungsvariante der ersten Steuerscheibe 7 ist in den Figuren 6 und 7 gezeigt. Die Steuerscheibe 7 besteht dabei im Wesentlichen aus einem Ring 71 mit einer zentralen Ausnehmung 72, durch die sich im montierten Zustand die Kraftwelle 6 erstreckt, jedoch nicht drehfest mit dieser koppelt ist.

Die Steuerscheibe 7 weist an einem Außenumfang eine Aussparung 73 auf, in der ein am ersten Hebel 2, hier zwischen den Hebelköpfen 23 des ersten Deckels 2a und des zweiten Deckels 2b sich erstreckenden Steuerbolzens 8 aufgenommen ist. Die Aussparung 73 ist dabei derart bemessen, dass der Steuerbolzen 8 um den Schaltwinkel β relativ zur Steuerscheibe 7 verschiebbar ist.

Bei der hier gezeigten Ausführungsvariante ist entsprechend die Breite der Aussparung 73 in Umfangsrichtung größer als der Durchmesser des Steuerbolzens 8. Die Breite dieser Aussparung 73 ist dabei derart bemessen, dass die Steuerscheibe 7 um den Schaltwinkel β relativ zum Steuerbolzen 8 verschiebbar ist.

Um die Klinke 5 stets in Richtung der Außenverzahnung 42 der Verzahnung 4 zu drücken, ist ein Federelement 11 vorgesehen, das zwischen den Hebelköpfen 23 des ersten Deckels 2a und des zweiten Deckels 2b angeordnet ist und den Zwischenraum umfänglich umschließt.

Die beiden unteren Enden dieses zweiten Federelements 11, das hier als Blattfeder ausgebildet ist und auch der Abdeckung des Zwischenraums zwischen den Hebelköpfen 23 des ersten Deckels 2a und des zweiten Deckels 2b dient, sind dabei in Richtung der Klinke 5 umgebogen und drücken so die Klinke 5 stetig in Richtung der Außenverzahnung 42 der Zahnscheibe 41.

Die zweite Steuerscheibe 9 ist bevorzugt auf der der ersten Steuerscheibe 7 gegenüberliegenden Seite der Zahnscheibe 41 angeordnet.

Wie in Figur 2 und den Figuren 20 bis 25 gezeigt, weist die zweite Steuerscheibe 9 bevorzugt eine Ringscheibe 91 mit einem die gemeinsame Achse D aufnehmenden Langloch 93 auf. In dem Langloch 93 ist das auf dieser Seite der Zahnscheibe 41 vorstehende Teil der Kraftwelle 6 aufgeschoben.

Die Außenverzahnung 42 der Zahnscheibe 41 steht auf dieser Seite der Zahnscheibe 41 axial geringfügig über die Seitenfläche der Zahnscheibe 41 vor. Die zweite Steuerscheibe 9 liegt dabei in der montierten Stellung in dieser Vertiefung ein.

Die Breite des Ringes der Ringscheibe 91 variiert dabei über den Umfang, so dass durch Anlage der Ringscheibe am Steuerbolzen 8 bei einem Verschwenkvorgang des Schwenkbeschlages 1 je nach Breite der Ringscheibe eine Radialverschiebung der zweiten Steuerscheibe erfolgt.

An einem ersten Ende der Außenverzahnung 42 ist eine sich radial über die Außenverzahnung 42 hinaus erstreckende Erhebung 43 mit einer Ausnehmung 44 zur Aufnahme eines sich in Richtung der Längserstreckung des Langlochs 93 radial nach außen erstreckenden Schaltarms 92 der zweiten Steuerscheibe 9 angeformt.

Die Ausnehmung 44 erstreckt sich dabei über einen Teilwinkelbereich der Erhebung 43 und ein Teilstück der Außenverzahnung 42. Die Ausnehmung ist dabei in Verstellrichtung V durch einen ersten Anschlag 47 im Bereich der Außenverzahnung 42 begrenzt. In Rückstellrichtung R ist die Ausnehmung 44 durch einen zweiten Anschlag 45 im Bereich der sich an die Außenverzahnung 42 anschließenden Erhebung 43 begrenzt.

Dies ermöglicht eine begrenzte Schwenkbewegung der zweiten Steuerscheibe 9 relativ zur Verzahnung 4 über einen Schaltwinkel γ.

Durch das Langloch 93 der zweiten Steuerscheibe 9 ist es ermöglicht, die zweite Steuerscheibe 9 radial zur Kraftwelle so zu verschieben.

An einem dem Schaltarm 92 entfernten Abschnitt ist am Außenrand der Ringscheibe 91 eine Rampe 94 ausgebildet, so dass bei Abfahren der Rampe 94 durch die Anlage des Steuerbolzens 8 eine Radialverschiebung der Ringscheibe 91 erfolgt, wodurch eine radial außen liegende Stirnkante des Schaltarms 92 Schaltarm 92 von einer Position radial innerhalb der Außenverzahnung 42 in eine Position radial außerhalb der Außenverzahnung 42 vorstehend gebracht wird.

Die Funktion des Schwenkbeschlags 1 wird nachfolgend anhand der Figuren 10 bis 25 beschrieben.

In Figur 10 ist dabei eine Grundstellung des Schwenkbeschlags 1 mit freigelegtem Klemmmechanismus dargestellt.

Bei dem in den Figuren 10 bis 19 gezeigten Bewegungsablauf ist der zweite Hebel 3 ortsfest, während der erste Hebel 2 zur Verstellung auf seiner in Figur 10 gezeigten Grundstellung in einer Verstellrichtung V (in Figur 10 gegen den Uhrzeigersinn) relativ zum zweiten Hebel 3 verschwenkt wird.

Als Rückstellrichtung R wird eine Bewegung des ersten Hebels 2 relativ zum zweiten Hebel 3 entgegengesetzt zur Verstellrichtung V bezeichnet.

Wie in Figur 10 gezeigt, ist in der Grundstellung die Steuerscheibe 7 so positioniert, dass eine zweite Stützfläche 76 einer Umschaltkontur 74 der Steuerscheibe 7 auf einer zweiten Stützfläche 56 der Klinke 5 aufliegt, wodurch die Zähne 52 der Klinke 5 außer Eingriff mit der Verzahnung 4 steht.

Der Steuerbolzen 8 liegt in dieser Position an einem rechten Seitenrand der Aussparung 73 der Steuerscheibe 7 an.

Wird nun der erste Hebel 2 in Verstellrichtung V relativ zum zweiten Hebel 3 verschwenkt, wird dadurch der Steuerbolzen 8 in der Aussparung 73 der Steuerscheibe 7 vom rechten Seitenrand weg in Richtung des linken Seitenrandes bewegt.

Gleichzeitig wird die Klinke 5, die über den Fixierbolzen 9 ortsfest, aber schwenkbar am ersten Hebel 2 befestigt ist, in Verstellrichtung V bewegt. Dadurch rutscht die Umschaltkontur 74 von der zweiten Stützfläche 56 der Klinke 5 herunter und taucht in die Ausnehmung 54 der Klinke 5 ein.

Dabei wird die Klinke 5 mittels des Federelements 11 in die Außenverzahnung 42 der Verzahnung 4 in eine erste Rastposition gedrückt. Das Erreichen dieser ersten Rastposition ist durch das Anschlagen der Klinke 5 an die Verzahnung 4 hörbar. Diese erste Rastposition erfolgt dabei bevorzugt bei einer Verschwenkung des ersten Hebels 2 relativ zum zweiten Hebel 3 um 5°.

Die Steuerscheibe 7 wird bei dieser ersten Verschwenkbewegung reibschlüssig an der Zahnscheibe 41 gehalten.

Wird der erste Hebel 2 weiter in Verstellrichtung V bewegt, kommt der Steuerbolzen 8 schließlich zur Anlage am linken Seitenrand der Aussparung 73 der Steuerscheibe 7.

Ab einem vorbestimmten Verstellwinkel γ wird nach einer in Figur 12 gezeigten Ausführungsvariante eine erste Stützfläche 75 der Umschaltkontur 74 der Steuerscheibe 7 auf eine erste Stützfläche 55 der Klinke 5 links von der Ausnehmung 54 aufgeschoben und nimmt so die Zähne 52 der Klinke 5 wiederum außer Eingriff von der Außenverzahnung 42 der Verzahnung 4, so dass bei einer Weiterverschwenkung des ersten Hebels 2 in Verstellrichtung V die Klinke 5 durch die nun gemeinsame Bewegung mit der Steuerscheibe 7 außer Eingriff mit der Verzahnung 4 gehalten. Die Steuerscheibe 7 wird dabei mit dem am ersten Hebel 2 ortsfest festgelegten Steuerbolzen 8 mitbewegt.

Um eine Rastposition einzunehmen, wird der zweite Hebel 2 aufgrund der bevorzugten Formgestalt der Zähne der Verzahnung 4 und der Zähne 52 der Klinke 5 geringfügig, bevorzugt um einen Winkel von etwa 2 Grad, in Rückstellrichtung R bewegt.

Dabei rutscht die Umschaltkontur 74 der Steuerscheibe 7 wieder in die Ausnehmung 54 der Klinke 5, so dass die Zähne 52 der Klinke 5 mit der Außenverzahnung 42 der Zahnscheibe 41 verrastet. Eine solche Winkelstellung des Schwenkbeschlags 1 ist beispielhaft in Figur 14 dargestellt.

Bei der in den Figuren 8 und 13 gezeigten alternativen Ausführungsvariante ist die Geometrie der Umschaltkontur 74' der Steuerscheibe 7 verschieden von der Umschaltkontur 74 (gezeigt in Figur 7), dahingehend, dass die Umschaltkontur 74' eine geringere Winkelbreite aufweist, so dass die Klinke 5 bei Weiterbewegung des ersten Hebels 2 aus der in Figur 11 gezeigten Position in Verstellrichtung V von einer Rastposition zur nächsten bewegt wird.

Diese in Figur 8 gezeigte Variante der Umschaltkontur ermöglicht ein hörbares Rasten der Klinke 5 bei der Verstellung in Verstellrichtung V.

Die Geometrie der Zähne 52 der Klinke 5 und der Außenverzahnung 42 der Verzahnung 4 ist dabei so gewählt, dass eine Verschiebung in Verstellrichtung ermöglicht und eine Verschiebung in Rückstellrichtung behindert wird.

In Figur 15 ist eine Umschaltposition dargestellt, bei der der erste Hebel 2 um den maximalen Verstellwinkel α gegenüber dem zweiten Hebel 3 verschwenkt ist. In dieser Position sind die Zähne 52 der Klinke 5 mithilfe der zweiten Steuerscheibe 9 aus dem Eingriff mit der Verzahnung 4 ausgehoben. Die Funktionsweise der zweiten Steuerscheibe wird weiter unten anhand der Figuren 20 bis 25 beschrieben.

Bei einer anschließenden Verschwenkung des ersten Hebels 2 relativ zum zweiten Hebel 3 in Rückstellrichtung R verbleibt die Steuerscheibe 7, wiederum aufgrund der reibschlüssigen Halterung ortsfest in ihrer Position, bis der Steuerbolzen 8 den in Figur 16 linken Rand der Aussparung 73 der Steuerscheibe 7 erreicht.

Während dieser Schwenkbewegung bis in die in Figur 16 gezeigte Position wird die zweite Stützfläche der Steuerscheibe 7 wiederum auf die zweite Stützfläche 56 der Klinke 5 aufgeschoben, so dass die Klinke 5 nach wie vor außer Eingriff mit der Verzahnung 4 gehalten wird und dadurch die Verschwenkung des ersten Hebels 2 in Rückstellrichtung R ermöglicht.

Soll während der Verschwenkung des ersten Hebels 2 in Rückstellrichtung R der Schwenkbeschlag 1 nun in einer solchen Zwischenstellung vor Erreichen der Grundstellung wieder verrastet werden, beispielsweise in der in Figur 17 dargestellten Position, so ist es lediglich erforderlich, den ersten Hebel 2 geringfügig in Verstellrichtung V zu bewegen.

Da sich bei dieser Schwenkbewegung der Steuerbolzen 8 innerhalb der Aussparung 73 der Steuerscheibe 7 bewegt, bleibt bei dieser Schwenkbewegung die Steuerscheibe 7 reibungsbedingt ortsfest an Ort und Stelle.

Die Klinke 5 selbst wird durch die Verschwenkbewegung von der zweiten Stützfläche der Umschaltkontur 74 der Steuerscheibe 7 herunter geschoben, so dass die Zähne 52 der Klinke 5 mit der Außenverzahnung 42 der Zahnscheibe 41 verrasten. Diese Position ist in Figur 19 gezeigt.

Nachfolgend wird die Funktionsweise der zweiten Steuerscheibe 9 anhand der Figuren 20 bis 25 beschrieben.

Die Funktionsweise der zweiten Steuerscheibe 9 wird nun anhand der Figuren 20 bis 25 beschrieben.

Bei der in Figur 20 gezeigten Darstellung ist der Schwenkbeschlag aus einer in Figur 10 gezeigten Ausgangsstellung bereits in eine Position in Verstellrichtung verschwenkt, bei der die Klinke 5 mit einem äußeren Zahn in einen Zahn der Außenverzahnung 42 am Übergangsbereich zur Ausnehmung 44 eingreift.

In dieser Position gelangt die zweite Steuerscheibe 9 in eine Position, bei der die Rampe 94 in den Eingriff mit dem Steuerbolzen 8 kommt.

Bei Weiterverschwenkung des Schwenkbeschlags, hier der Verzahnung 4 bzw. des hier nicht dargestellten zweiten Hebels 3, drückt der Steuerbolzen 8 die zweite Steuerscheibe in die in Figur 21 gezeigte Position, bei der die radial außen liegende Stirnkante des Schaltarms 92 über die Außenverzahnung 42 radial nach außen ragt und dabei das Federelement 11 nach radial außen wegdrückt und damit die Andruckkraft des Federelements 11 auf die Klinke 5 verringert.

Die radial außen liegende Stirnkante des Schaltarms 92 wird dabei auf die gleiche Höhe wie die Erhebung 43 ausgefahren, wodurch sich der Aktionsdurchmesser der zweiten Steuerscheibe 9 vergrößert.

Bei Weiterdrehung der Verzahnung 4 in Verstellrichtung V gelangt die Außenverzahnung 42 der Klinke 5 zunächst weiter in Eingriff mit einem Bereich der Außenverzahnung 42 der Zahnscheibe 41, der im Bereich der Ausnehmung 44 liegt, bis eine erste Seitenkante 96 des Schaltarms 92 der zweiten Steuerscheibe 9 an einer als Anlaufschräge dienenden Außenflanke 57 des äußersten Zahns der Klinke 5 anliegt.

Diese erste Anlagefläche 96 des Schaltarms 92 sowie die Außenflanke 57 des am freien Ende der Klinke 5 angeformten Randzahns sind hier derart geformt, dass bei Relativbewegung der Hebel 2, 3 in Rückstellrichtung R die Klinke durch den Schaltarm 92 von der Außenverzahnung 42 wegdrückbar ist.

Der Anstellwinkel der Außenflanke 57 und der ersten Anlagefläche 96 des Schaltarms 92 beträgt in der hier gezeigten Ausführungsvariante bevorzugt zwischen 8° und 12°, insbesondere etwa 10° relativ zu einer Radialen der Drehachse D.

Durch geringfügiges Weiterdrehen aus dieser in Figur 22 gezeigten Position in die in Figur 23 gezeigte Position, die bevorzugt bei etwa 7° liegt, wird der Umschaltpunkt erreicht.

Wie in Figur 23 gezeigt ist, ist am Umschaltpunkt die Stirnkante des Schaltarms 92 unter den Randzahn am freien Ende der Klinke 5 geschoben, so dass damit die Verzahnung 52 der Klinke 5 außer Eingriff mit der Außenverzahnung 42 der Zahnscheibe 41 ist und nun eine Bewegung in Rückstellung R ermöglicht.

Die zweite Steuerscheibe 9 ist in dieser Position zwischen der Klinke 5 und dem Steuerbolzen 8 über die Kraft des Federelements 11 gespannt.

Bei Verschwenkung des Schwenkbeschlags in Rückstellrichtung R, beispielsweise um etwa 10°, ist die in Figur 24 gezeigte Schwenkposition erreicht.

Wie in Figur 24 gezeigt, bleibt die zweite Steuerscheibe 9 nach wie vor eingespannt zwischen der Klinke 5 und dem Steuerbolzen 8 stehen, was durch die Winkelbreite der Ausnehmung 44 ermöglicht wird.

Das Stehenbleiben der zweiten Steuerscheibe 9 in dieser Position ermöglicht bei der Verschwenkung in Rückstellrichtung R, dass nun die erste Steuerscheibe 7 mit ihrer zweiten Stützfläche auf die zweite Stützfläche 56 der Klinke 5 aufgeschoben ist und damit die Klinke 5 nun durch die erste Steuerscheibe 7 weiterhin außer Eingriff mit der Außenverzahnung 42 der Zahnscheibe 41 gehalten wird.

Bei der Weiterbewegung des Schwenkbeschlags 1 in Richtung Grundstellung wird die zweite Steuerscheibe 9 von den Zähnen der Klinke 5 mithilfe des ersten Anschlags 47 heruntergeschoben.

Gleichzeitig gelangt bei der Drehung der zweiten Steuerscheibe 9, wie in Figur 25 gezeigt, ein Bereich der Ringscheibe 91 der zweiten Steuerscheibe 9 mit kleinerer Ringbreite vor den Steuerbolzen 8, so dass die radial außen liegende Stirnkante des Schaltarms 92 durch die Andruckkraft des zweites Federelements 11 zurück in eine Position radial innerhalb der Verzahnung 42 der Verzahnung 4 verschoben wird.

### Bezugszeichenliste

- 1: Schwenkbeschlag
- 2: erster Hebel
- 2a: erster Deckel
- 2b: zweiter Deckel
- 21: Hebelarm
- 22: Biegebereich
- 23: Hebelkopf
- 24: Bohrung
- 25: Aufnahme
- 26: Bohrung
- 27: Ausnehmung
- 28: Versteifung

- 3: zweiter Hebel
- 31: Hebelarm
- 32: Hebelkopf
- 33: Aufnahme

- 4: Verzahnung
- 41: Zahnscheibe
- 42: Außenverzahnung
- 43: Erhebung
- 44: Ausnehmung

- 47: erster Anschlag

- 5: Klinke
- 51: Klinkenarm
- 52: Zähne
- 53: Lagerbohrung
- 54: Ausnehmung
- 55: erste Stützfläche
- 56: zweite Stützfläche
- 57: Außenflanke

- 6: Kraftwelle
- 7: Steuerscheibe
- 71: Ring
- 72: Ausnehmung
- 73: Aussparung
- 74: Umschaltkontur
- 74': Umschaltkontur
- 75: erste Stützfläche
- 76: zweite Stützfläche

- 8: Steuerbolzen
- 9: Fixierbolzen / Klinkenbolzen
- 91: Ringscheibe
- 92: Schaltarm
- 93: Langloch
- 94: Rampe
- 96: Seitenkante / Anlagefläche

- 10: erstes Federelement
- 11: zweites Federelement
- 12: Zentralbolzen
- 13: Lagerring
- 14: Scheibe

- 100: Möbel
- 101: Möbelkorpus
- 102: Rückenlehne
- 103: Armlehne

- D: Achse
- V: Verstellrichtung
- R: Rückstellrichtung
- α: maximaler Verstellwinkel
- β: Schaltwinkel
- γ: Schaltwinkel

## Patentansprüche

1. Schwenkbeschlag (1), insbesondere für bewegliche Möbelteile an Sitzoder Liegemöbeln, aufweisend
- einen ersten Hebel (2) und einen zweiten Hebel (3), die um eine gemeinsame Achse (D) aus einer Grundstellung heraus um einen vorbestimmten Winkel (α) schwenkbar zueinander gelagert sind,
- einen Klemmmechanismus, mit dem die beiden Hebel (2, 3) in unterschiedlichen Winkelstellungen innerhalb des vorbestimmten Winkels (α) relativ zueinander fixierbar sind,
- wobei der Klemmmechanismus aufweist:
a. eine drehfest am zweiten Hebel (3) festgelegte Verzahnung (4),
b. wenigstens eine am ersten Hebel (2) schwenkbar gelagerte und in Richtung der Verzahnung (4) belastete Klinke (5), die in einer Raststellung in Eingriff mit der Verzahnung (4) steht,
c. eine um die gemeinsame Achse (D) drehbar gelagerte erste Steuerscheibe (7), mit der die wenigstens eine Klinke (5) nach Überfahren des vorbestimmten Winkels (α) aus der Grundstellung in einer Verstellrichtung (V) außer Eingriff mit der Verzahnung (4) bringbar ist, so dass bei außer Eingriff mit der Verzahnung (4) gebrachter Klinke (5) durch Überfahren des vorbestimmten Winkels (α) in einer Rückstellrichtung (R) die beiden Hebel (2, 3) zurück in die Grundstellung verschwenkbar sind,
**dadurch gekennzeichnet, dass**
- eine um die gemeinsame Achse (D) drehbar gelagerte zweite Steuerscheibe (9) von der Verzahnung (4) mitnehmbar und um einen Schaltwinkel (γ) relativ zur Verzahnung (4) drehbar gelagert ist.

2. Schwenkbeschlag nach Anspruch 1, **dadurch gekennzeichnet, dass** die Verzahnung (4) als zumindest teilkreisförmige Zahnscheibe (41) mit einer an einem teilkreisförmigen Außenrand angeformten Außenverzahnung (42) ausgebildet ist, die über eine die gemeinsame Achse (D) bildende Kraftwelle (6) mit dem zweiten Hebel (3) gekoppelt ist und die Klinke (5) einen Schwenkarm (51) mit der Achse (D) zugewandten Zähnen (52) aufweist.

3. Schwenkbeschlag nach einem der vorhergehenden Ansprüche, **dadurch gekennzeichnet, dass** die erste Steuerscheibe (7) eine Aussparung (73) aufweist, in der ein am ersten Hebel (2) befestigter Steuerbolzen (8) aufgenommen ist, wobei die Aussparung (73) derart bemessen ist, dass der Steuerbolzen (8) um den Schaltwinkel (β) relativ zur ersten Steuerscheibe (7) verschiebbar ist.

4. Schwenkbeschlag nach einem der vorhergehenden Ansprüche, **dadurch gekennzeichnet, dass** die erste Steuerscheibe (7) als Tellerfeder oder Federplatte ausgebildet ist

5. Schwenkbeschlag nach einem der vorhergehenden Ansprüche, **dadurch gekennzeichnet, dass** die erste Steuerscheibe (7) an der Verzahnung (4) reibschlüssig anliegend mitnehmbar und um einen Schaltwinkel (β) relativ zum ersten Hebel (2) drehbar gelagert ist

6. Schwenkbeschlag nach einem der vorhergehenden Ansprüche, **dadurch gekennzeichnet, dass** die erste Steuerscheibe (7) an einem Außenumfang eine Umschaltkontur (74) aufweist, mit der die Klinke (5) aus einer Rastposition mit der Verzahnung (4) heraus in eine Nichtrastposition verschwenkbar ist.

7. Schwenkbeschlag nach Anspruch 6, **dadurch gekennzeichnet, dass** die Klinke (5) benachbart zu den eine Innenverzahnung bildenden Zähnen (52) eine Ausnehmung (54) aufweist, in der die Umschaltkontur (74) in der Rastposition der Klinke (5) mit der Verzahnung (4) einliegt.

8. Schwenkbeschlag nach Anspruch 7, **dadurch gekennzeichnet, dass** die die Ausnehmung (54) einfassenden Ränder der Klinke (5) als Stützflächen (55, 56) zur Abstützung der Klinke (5) an der Umschaltkontur (74) der Steuerscheibe (7) ausgebildet sind.

9. Schwenkbeschlag nach einem der vorhergehenden Ansprüche, **dadurch gekennzeichnet, dass** die zweite Steuerscheibe (9) als Ringscheibe mit einem die gemeinsame Achse (D) aufnehmenden Langloch (93) ausgebildet ist.

10. Schwenkbeschlag nach Anspruch 9, **dadurch gekennzeichnet, dass** die zweite Steuerscheibe (9) einen sich in Richtung der Längserstreckung des Langlochs (93) radial nach außen erstreckenden Schaltarm (92) aufweist, der in einer am umfänglichen Rand der Zahnscheibe (41) angeformten Ausnehmung (44) aufgenommen ist, wobei die Ausnehmung (44) in Verstellrichtung (V) durch einen ersten Anschlag (47) im Bereich der Außenverzahnung (42) und in Rückstellrichtung (R) durch einen zweiten Anschlag (45) im Bereich einer sich an die Außenverzahnung (42) anschließenden Erhebung (43) begrenzt ist.

11. Schwenkbeschlag nach Anspruch 10, **dadurch gekennzeichnet, dass** eine dem ersten Anschlag (47) zugewandte erste Anlagefläche (96) des Schaltarms (92) und eine Außenflanke (57) eines am freien Ende der Klinke (5) angeformten Randzahns derart geformt sind, dass bei Relativbewegung der Hebel (2, 3) in Rückstellrichtung (R) die Klinke durch den Schaltarm (92) von der Außenverzahnung (42) wegdrückbar ist.

12. Schwenkbeschlag nach Anspruch 11, **dadurch gekennzeichnet, dass** ein Anstellwinkel der ersten Anlagefläche (96) des Schaltarms (92) und der Außenflanke (57) des am freien Ende der Klinke (5) angeformten Randzahns zur Radialen der Drehachse (D) zwischen 8° und 12°, insbesondere 10° beträgt.

13. Schwenkbeschlag nach einem der Ansprüche 10 bis 12, **dadurch gekennzeichnet, dass** eine radial außen liegende Stirnkante des Schaltarms (92) in einer Umschaltposition über die Außenverzahnung (42) radial nach außen vorsteht.

14. Schwenkbeschlag nach einem der Ansprüche 10 bis 13, **dadurch gekennzeichnet, dass** an einem dem Schaltarm (92) entfernten Abschnitt der zweiten Steuerscheibe (9) eine mit dem Steuerbolzen (8) zusammen wirkende Rampe (94) angeformt ist.

15. Schwenkbeschlag nach einem der vorhergehenden Ansprüche, **dadurch gekennzeichnet, dass** der Klemmmechanismus ein Federelement (11) aufweist, mit dem die Klinke (5) an die Verzahnung (4) andrückbar ist.

16. Schwenkbeschlag nach Anspruch 15, **dadurch gekennzeichnet, dass** der erste Hebel (2) einen ersten Deckel (2a) und einen zweiten Deckel (2b) aufweist, wobei zwischen Hebelköpfen (23) der Deckel (2a, 2b) die Verzahnung (4) sowie die Steuerscheibe (7) aufgenommen ist, wobei das Federelement (11) zwischen den Hebelköpfen (23), die Verzahnung (4) und die Steuerscheibe (7) umfänglich umgreifend, befestigt ist.

17. Möbel (100) mit einem Schwenkbeschlag (1) nach einem der vorhergehenden Ansprüche.

18. Möbel (100) nach Anspruch 17, **dadurch gekennzeichnet, dass** der Schwenkbeschlag (1) eine Armlehne (103) oder andere verstellbare Möbelteile an einem Möbelkorpus (101) eines als Sitz- oder Liegemöbel ausgebildeten Möbels (100) verstellbar fixiert.

## Claims

1. A pivot fitting (1), in particular for movable furniture parts on pieces of seating or reclining furniture, comprising
- a first lever (2) and a second lever (3), which are mounted so they are pivotable in relation to one another around a common axis (D) out of a base position by a predetermined angle (α),
- a clamping mechanism, using which the two levers (2, 3) are fixable in relation to one another in different angle positions within the predetermined angle (α),
- wherein the clamping mechanism comprises:
a. a toothing (4) secured in a rotationally-fixed manner on the second lever (3),
b. at least one pawl (5), which is mounted so it is pivotable on the first lever (2) and is loaded in the direction of the toothing (4), and which is engaged with the toothing (4) in a catch position,
c. a first control disk (7) mounted so it is rotatable around the common axis (D), using which the at least one pawl (5) can be disengaged from the toothing (4) after running over the predetermined angle (α) from the base position in an adjustment direction (V), so that if the pawl (5) is disengaged from the toothing (4) by running over the predetermined angle (α) in a reset direction (R), the two levers (2, 3) are pivotable back into the base position,
**characterized in that**
- a second control disk (9), which is mounted so it is rotatable around the common axis (D), can be carried along by the toothing (4) and is mounted so it is rotatable by a switching angle (γ) in relation to the toothing (4).

2. The pivot fitting according to Claim 1, **characterized in that** the toothing (4) is formed as an at least partially-circular toothed pulley (41) having an outer toothing (42) formed on a partially-circular outer border, which is coupled via a force shaft (6), which forms the common axis (D), to the second lever (3) and the pawl (5) comprises a pivot arm (51) having teeth (52) facing toward the axis (D).

3. The pivot fitting according to either one of the preceding claims, **characterized in that** the first control disk (7) comprises an opening (73), in which a control bolt (8) fastened on the first lever (2) is accommodated, wherein the opening (73) is dimensioned in such a way that the control bolt (8) is displaceable by the switching angle (β) in relation to the first control disk (7).

4. The pivot fitting according to any one of the preceding claims, **characterized in that** the first control disk (7) is formed as a disk spring or spring plate.

5. The pivot fitting according to any one of the preceding claims, **characterized in that** the first control disk (7) can be carried along by bearing in a friction-locked manner on the toothing (4) and is mounted so it is rotatable by a switching angle (β) in relation to the first lever (2).

6. The pivot fitting according to any one of the preceding claims, **characterized in that** the first control disk (7) comprises a switchover contour (74) on an outer circumference, using which the pawl (5) is pivotable out of a catch position with the toothing (4) into a non-catch position.

7. The pivot fitting according to Claim 6, **characterized in that** the pawl (5), adjacent to the teeth (52) forming the inner toothing, comprises a recess (54), into which the switchover contour (74) is inserted in the catch position of the pawl (5) with the toothing (4).

8. The pivot fitting according to Claim 7, **characterized in that** the edges of the pawl (5) framing the recess (54) are formed as support surfaces (55, 56) for supporting the pawl (5) on the switchover contour (74) of the control disk (7).

9. The pivot fitting according to any one of the preceding claims, **characterized in that** the second control disk (9) is formed as a ring disk having an oblong hole (93) accommodating the common axis (D).

10. The pivot fitting according to Claim 9, **characterized in that** the second control disk (9) comprises a switching arm (92) extending radially outward in the direction of the longitudinal extension of the oblong hole (93), which switching arm is accommodated in a recess (44) formed on the circumferential border of the toothed pulley (41), wherein the recess (44) is delimited in the adjustment direction (V) by a first stop (47) in the region of the outer toothing (42) and in the reset direction (R) by a second stop (45) in the region of a protrusion (43) adjoining the outer toothing (42).

11. The pivot fitting according to Claim 10, **characterized in that** a first contact surface (96) of the switching arm (92) facing toward the first stop (47) and an outer flank (57) of a border tooth formed on the free end of the pawl (5) are formed in such a way that upon relative movement of the levers (2, 3) in the reset direction (R), the pawl can be pressed away from the outer toothing (42) by the switching arm (92).

12. The pivot fitting according to Claim 11, **characterized in that** an angle of attack of the first contact surface (96) of the switching arm (92) and the outer flank (57) of the border tooth formed at the free end of the pawl (5) in relation to the radial of the rotational axis (D) is between 8° and 12°, in particular 10°.

13. The pivot fitting according to any one of Claims 10 to 12, **characterized in that** a front edge of the switching arm (92) located on the radial outside protrudes radially outward beyond the outer toothing (42) in a switchover position.

14. The pivot fitting according to any one of Claims 10 to 13, **characterized in that** a ramp (94) interacting with the control bolt (8) is formed on a portion of the second control disk (9) remote from the switching arm (92).

15. The pivot fitting according to any one of the preceding claims, **characterized in that** the clamping mechanism comprises a spring element (11), using which the pawl (5) can be pressed against the toothing (4).

16. The pivot fitting according to Claim 15, **characterized in that** the first lever (2) comprises a first cover (2a) and a second cover (2b), wherein the toothing (4) and the control disk (7) are accommodated between lever heads (23) of the covers (2a, 2b), wherein the spring element (11) is arranged between the lever heads (23), circumferentially enclosing the toothing (4) and the control disk (7).

17. A piece of furniture (100) having a pivot fitting (1) according to any one of the preceding claims.

18. The piece of furniture (100) according to Claim 17, **characterized in that** the pivot fitting (1) adjustably fixes an armrest (103) or other adjustable furniture parts on a furniture body (101) of a piece of furniture (100) designed as a piece of seating or reclining furniture.

## Revendications

1. Ferrure pivotante (1), en particulier pour des parties de meuble mobiles sur des meubles d'assise ou de couchage, présentant
- un premier levier (2) et un deuxième levier (3) qui sont montés de manière à pouvoir pivoter l'un par rapport à l'autre d'un angle prédéterminé (α) autour d'un axe commun (D) à partir d'une position de base,
- un mécanisme de serrage au moyen duquel les deux leviers (2, 3) peuvent être fixés l'un par rapport à l'autre dans différentes positions angulaires à l'intérieur de l'angle prédéterminé (α),
- le mécanisme de serrage présentant :
a. une denture (4) fixée de manière solidaire en rotation au deuxième levier (3),
b. au moins un cliquet (5) monté pivotant sur le premier levier (2) et sollicité en direction de la denture (4), lequel est en prise avec la denture (4) dans une position d'encliquetage,
c. un premier disque de commande (7) monté rotatif autour de l'axe commun (D), au moyen duquel ledit au moins un cliquet (5) peut être mis hors de prise avec la denture (4) après avoir franchi l'angle prédéterminé (α) dans une direction de réglage (V) à partir de la position de base, de sorte que, lorsque le cliquet (5) est mis hors de prise avec la denture (4), les deux leviers (2, 3) peuvent être à nouveau pivotés dans la position de base en franchissant l'angle prédéterminé (α) dans une direction de rappel (R),
**caractérisée en ce que**
- un deuxième disque de commande (9) monté rotatif autour de l'axe commun (D) peut être entraîné par la denture (4) et est monté de manière à pouvoir tourner d'un angle de commutation (γ) par rapport à la denture (4).

2. Ferrure pivotante selon la revendication 1, **caractérisée en ce que** la denture (4) est réalisée sous la forme d'un disque denté (41) au moins partiellement circulaire avec une denture extérieure (42) formée sur un bord extérieur partiellement circulaire, qui est couplée au deuxième levier (3) par l'intermédiaire d'un arbre de force (6) formant l'axe commun (D) et le cliquet (5) présente un bras pivotant (51) avec des dents (52) tournées vers l'axe (D).

3. Ferrure pivotante selon l'une des revendications précédentes, **caractérisée en ce que** le premier disque de commande (7) présente un évidement (73) dans lequel est reçu un boulon de commande (8) fixé au premier levier (2), l'évidement (73) étant dimensionné de telle sorte que le boulon de commande (8) peut être déplacé de l'angle de commutation (β) par rapport au premier disque de commande (7).

4. Ferrure pivotante selon l'une des revendications précédentes, **caractérisée en ce que** le premier disque de commande (7) est réalisé sous la forme d'une rondelle-ressort ou d'une plaque-ressort.

5. Ferrure pivotante selon l'une des revendications précédentes, **caractérisée en ce que** le premier disque de commande (7) peut être entraîné en contact de friction avec la denture (4) et est monté de manière à pouvoir tourner d'un angle de commutation (β) par rapport au premier levier (2).

6. Ferrure pivotante selon l'une des revendications précédentes, **caractérisée en ce que** le premier disque de commande (7) présente, sur une circonférence extérieure, un contour de commutation (74) avec lequel le cliquet (5) peut être pivoté d'une position d'encliquetage avec la denture (4) dans une position de non-encliquetage.

7. Ferrure pivotante selon la revendication 6, **caractérisée en ce que** le cliquet (5) présente, à proximité des dents (52) formant une denture intérieure, un évidement (54) dans lequel le contour de commutation (74) s'engage avec la denture (4) dans la position d'encliquetage du cliquet (5).

8. Ferrure pivotante selon la revendication 7, **caractérisée en ce que** les bords du cliquet (5) entourant l'évidement (54) sont réalisés sous la forme de surfaces d'appui (55, 56) pour l'appui du cliquet (5) sur le contour de commutation (74) du disque de commande (7).

9. Ferrure pivotante selon l'une des revendications précédentes, **caractérisée en ce que** le deuxième disque de commande (9) est réalisé sous la forme d'un disque annulaire avec un trou oblong (93) recevant l'axe commun (D).

10. Ferrure pivotante selon la revendication 9, **caractérisée en ce que** le deuxième disque de commande (9) présente un bras de commutation (92) s'étendant radialement vers l'extérieur dans la direction de l'extension longitudinale du trou oblong (93), lequel bras de commutation est reçu dans un évidement (44) formé sur le bord circonférentiel du disque denté (41), l'évidement (44) étant délimité dans la direction de réglage (V) par une première butée (47) dans la zone de la denture extérieure (42) et dans la direction de rappel (R) par une deuxième butée (45) dans la zone d'une élévation (43) adjacente à la denture extérieure (42).

11. Ferrure pivotante selon la revendication 10, **caractérisée en ce qu'**une première surface de contact (96) du bras de commutation (92) tournée vers la première butée (47) et un flanc extérieur (57) d'une dent de bord formée à l'extrémité libre du cliquet (5) sont formés de telle sorte que, lors du mouvement relatif des leviers (2, 3) dans la direction de rappel (R), le cliquet peut être repoussé de la denture extérieure (42) par le bras de commutation (92).

12. Ferrure pivotante selon la revendication 11, **caractérisée en ce qu'**un angle d'incidence de la première surface de contact (96) du bras de commutation (92) et du flanc extérieur (57) de la dent de bord formée à l'extrémité libre du cliquet (5) par rapport à la radiale de l'axe de rotation (D) est compris entre 8° et 12°, en particulier est de 10°.

13. Ferrure pivotante selon l'une des revendications 10 à 12, **caractérisée en ce qu'**un bord frontal radialement extérieur du bras de commutation (92) fait saillie radialement vers l'extérieur de la denture extérieure (42) dans une position de commutation.

14. Ferrure pivotante selon l'une des revendications 10 à 13, **caractérisée en ce qu'**une rampe (94) coopérant avec le boulon de commande (8) est formée sur une partie du deuxième disque de commande (9) éloignée du bras de commutation (92).

15. Ferrure pivotante selon l'une des revendications précédentes, **caractérisée en ce que** le mécanisme de serrage présente un élément ressort (11) au moyen duquel le cliquet (5) peut être pressé contre la denture (4).

16. Ferrure pivotante selon la revendication 15, **caractérisée en ce que** le premier levier (2) présente un premier couvercle (2a) et un deuxième couvercle (2b), la denture (4) ainsi que le disque de commande (7) étant reçus entre des têtes de levier (23) des couvercles (2a, 2b), l'élément ressort (11) étant fixé entre les têtes de levier (23), en entourant circonférentiellement la denture (4) et le disque de commande (7) .

17. Meuble (100) comportant une ferrure pivotante (1) selon l'une des revendications précédentes.

18. Meuble (100) selon la revendication 17, **caractérisé en ce que** la ferrure pivotante (1) fixe de manière réglable un accoudoir (103) ou d'autres parties de meuble réglables à un corps de meuble (101) d'un meuble (100) réalisé sous la forme d'un meuble d'assise ou de couchage.
